# DEMANDE DE BREVET EUROPEEN

(11) **EP 0 497 061 A1**
(43) Date de publication de la demande: **05.08.1992**
(21) Numéro de dépôt: 91400139.1
(22) Date de dépôt: 22.01.1991
(51) Int. Cl.: F21V 21/10

(54) **Boîtier isolant, de connexion électrique, montable notamment dans un support de lampadaire**

(71) Demandeur: Marcoz, Bruno Paul Claude, F-94170 Le Perreux sur Marne (FR)
(72) Inventeur: Marcoz, Bruno Paul Claude, F-94170 Le Perreux sur Marne (FR)
(74) Mandataire: Berger, Helmut

(57) **Abrégé**

L'invention concerne un boîtier isolant de connexion électrique, montable dans un support de lampadaire.

Le boîtier comporte une trappe de visite (3) au niveau de l'endroit où le boîtier (2) est suspendu à l'intérieur du support de lampadaire à un moyen de suspension (30) fixe à l'intérieur du support, par l'intermédiaire d'un dispositif d'accrochage (31) solidaire du boîtier, ce dernier étant ouvert à son extrémité inférieure (41) située à une distance prédéterminée en dessous du bord inférieur (42) de la trappe de visite (3). Le boîtier est caractérisé en ce que le dispositif d'accrochage (31) est pourvu de moyens de verrouillage du boîtier (2) sur le moyen de suspension (30), qui s'opposent à un mouvement ascendant du boîtier à l'intérieur du support de lampadaire (1), mais sont susceptibles de s'effacer lorsque la force ascendante dépasse une valeur prédéterminée importante.

L'invention est utilisable pour des candélabres d'éclairage.

## Description

L'invention concerne un boîtier isolant, de connexion électrique, montable notamment dans un support de lampadaire tel qu'un candélabre d'éclairage public ou un poteau creux, comportant au moins une trappe de visite au niveau de l'endroit où le boîtier est suspendu à l'intérieur du support de lampadaire à un moyen de suspension fixe à l'intérieur du support, par l'intermédiaire d'un dispositif d'accrochage solidaire du boîtier, ledit boîtier est adapté pour enfermer le dispositif électrique au réseau d'alimentation en énergie électrique et est ouvert à son extrémité inférieure située à une distance prédéterminée en dessous du bord inférieur de la trappe de visite.

Dans les boîtiers connus de ce type, le dispositif d'accrochage est généralement formé par un crochet disposé à la face arrière du fond du boîtier et venant en prise avec un moyen de suspension formé en général par une barrette s'étendant perpendiculairement à l'intérieur du support de lampadaire.

Ce dispositif d'accrochage permet la mise en place rapide du boîtier à l'intérieur du support de lampadaire, mais présente l'inconvénient d'être facilement décrochable. Il suffit à cette fin de saisir le boîtier à travers la trappe de visite, par exemple au niveau de ses faces latérales pour pouvoir le décrocher de la barrette. Ceci est d'autant plus grave que le boîtier est ouvert à son extrémité inférieure et donne ainsi l'accès au dispositif de connexion électrique. Le décrochage facile du boîtier implique ainsi le risque d'accidents graves.

La présente invention a pour but de remédier à cet inconvénient.

Pour atteindre ce but, le dispositif d'accrochage est pourvu de moyens de verrouillage du boîtier sur le moyen de suspension, qui s'opposent à un mouvement ascendant du boîtier à l'intérieur du support de lampadaire mais sont susceptibles de s'effacer lorsque la force ascendante dépasse une valeur prédéterminée.

Selon une caractéristique avantageuse de l'invention, le dispositif d'accrochage comprend une lame en un matériau souple, en forme d'une boucle ouverte, qui est fixée par une extrémité au boîtier et dont l'extrémité libre présente la forme générale d'un V, avec l'arête orientée vers le boîtier, la branche du V qui fait partie de la boucle et vient en prise en-dessous de l'organe de suspension lors du décrochage du boîtier à un angle d'inclinaison par rapport à la direction du mouvement d'accrochage, qui est plus grand que celui de la branche libre du V, de façon que la branche faisant partie de la boucle ne s'efface que sous l'effet d'une force de décrochage relativement importante tandis que la branche libre venant en contact au-dessus de l'organe de suspension lors de l'accrochage du boîtier est susceptible de s'effacer relativement facilement.

L'invention sera mieux comprise, et d'autres buts, caractéristiques, détails et avantages de celle-ci apparaîtront plus clairement au cours de la description explicative qui va suivre faite en référence aux dessins schématiques annexés donnés uniquement à titre d'exemple illustrant un mode de réalisation de l'invention, et dans lesquels :
La figure 1 est une vue en élévation d'un candélabre équipé d'un boîtier selon la présente invention ;
La figure 2 est une vue latérale en direction de la flèche II de la figure 1, avec arrachement partiel ;
La figure 3 est une vue à plus grande échelle du détail encerclé en 3 de la figure 2 ;
La figure 4 est une vue en perspective d'un boîtier selon la présente invention ;
La figure 5 est une vue en perspective, éclatée de la partie supérieure d'un boîtier selon l'invention ; et
La figure 6 est une vue en coupe avec arrachement, le long de la ligne VI-VI de la figure 5, à l'état assemblé.

La figure 1 montre un candélabre d'éclairage 1 dans lequel est monté un boîtier isolant 2 adapté pour enfermer le dispositif de connexion du dispositif électrique du candélabre au réseau d'alimentation en énergie électrique. Le boîtier 2 est accessible de l'extérieur du candélabre 1 à travers une trappe de visite 3.

Comme il ressort notamment des figures 4 et 5, le boîtier 1 se compose essentiellement d'une partie formant fond de boîtier 4 de forme longiligne et d'une section transversale en U et destiné à porter le dispositif de connexion, d'une partie formant couvercle 5 également de forme longiligne et à section transverale en U et d'un chapeau 6 susceptible d'être monté sur le fond 4 et auquel le couvercle 5 peut être assemblé de façon amovible. Comme le montre clairement la figure 6, les bords longitudinaux des parois latérales du fond 4 présentent chacun une nervure à section transversale en forme d'un V, qui s'ouvre en direction de la paroi latérale en regard, fait saillie vers l'extérieur et coopère avec une nervure 9 également en section transversale en V complémentaire, qui est prévue à chaque bord longitudinal du couvercle 5, s'ouvre vers l'extérieur et fait saillie en direction de l'autre bord. Pour assurer la fixation du couvercle 5 sur le fond 4, les nervures de couvercle 9 viennent en prise derrière les nervures de fond 8. Chaque bord de couvercle présente en outre sur la face interne de chaque paroi latérale une nervure en forme d'un L qui fait saillie vers l'intérieur, perpendiculairement à la paroi et se trouve à une distance de la nervure en V 9 de façon que la nervure 8 du fond soit immobilisée et verrouillée entre les deux nervures 9 et 10 du couvercle à la manière illustrée à la figure 6.

Le chapeau 6 comprend une structure en forme de toit 12 entouré d'un cadre de support 13. La structure de toit 12 comporte deux surfaces en pente 14, 15 qui se joignent en formant une arête sensiblement horizontale 16. Le toit 12 comporte à chaque côté perpendiculaire à l'arête 16 des parois sensiblement verticales 17, 18 qui sont pourvues d' ouies de ventilation 19. Le cadre de support 13 est pourvu à sa base d'éléments 21 permettant sa fixation sur l'extrémité supérieure du fond 4. Le cadre 13 porte en outre à sa base des pattes 22 adaptées pour permettre la fixation amovible du couvercle 5. Ces pattes s'étendent parallèlement aux parois latérales du couvercle et présentent à leurs extrémités des éléments en forme de crochet 23 par lesquels les pattes s'engagent dans des évidements 24 pratiqués dans les parois latérales du couvercle 5, près de l'extrémité supérieure de celui-ci. La surface latérale 25 de chaque élément de crochet, situé en regard de la paroi latérale du couvercle est inclinée pour former une rampe faisant saillie en direction de la paroi latérale de couvercle, progressivement en direction de l'extrémité de celui-ci et se terminant par une surface de verrouillage 26 perpendiculaire à la paroi du couvercle. La rampe 25 permet l'assemblage du couvercle au chapeau 6 par un mouvement longitudinal vers le haut du couvercle déjà relié au fond 4 par l'engagement mutuel des nervures 8 à 10 du couvercle et du fond. Du côté du bord longitudinal du couvercle, la surface latérale sensiblement triangulaire 27 de chaque élément de crochet est chanfreinée de façon à former une rampe permettant le désengagement de l'élément de crochet 23 de l'évidement 24 lors d'un mouvement en translation du couvercle perpendiculairement au fond 5, vers l'avant.

En se reportant notamment aux figures 3 à 4, on constate que le boîtier 2 est suspendu à l'intérieur du candélabre 1 en y étant accroché à une barrette de support transversal 30 prévue à l'intérieur du candélabre par l'intermédiaire d'un dispositif d'accrochage 31 particulier monté sur la face extérieure arrière du fond 4 du boîtier 2. Ce dispositif d'accrochage 31 comprend essentiellement une languette 32 en un matériau souple, qui est engagée par une partie rectiligne de base 33 dans une rainure 34 prévue dans la paroi arrière 35 du fond 4 et se termine en haut par une boucle d'accrochage ouverte 36. L'extrémité libre de la boucle présente la forme générale d'un V dont la branche 37 par laquelle l'élément de crochet vient en prise à l'état suspendu du boîtier en dessous de la barrette de support 30, présentent un angle d'inclinaison α par rapport au plan de la paroi arrière 35 du boîtier, qui est relativement important et supérieur à l'angle β que forment la branche d'extrémité 38 et ce plan. Les angles d'inclinaison α et β sont choisis de telle façon qu'en tenant compte de la souplesse de la matière constituant le crochet, la force nécessaire pour décrocher le boîtier de la barrette de support 30 par un mouvement ascendant dans l'axe de candélabre et relativement important tandis que la force d'accrochage peut être relativement faible. Les angles α et β pourraient être par exemple de l'ordre respectivement de 75° et de 45°. Il est encore à noter que le dispositif d'accrochage est fixé sur le boîtier et réglable en position à l'aide d'une vis de serrage 40 traversant un trou fileté pratiqué dans la base 34 du crochet et susceptible de serrer celle-ci contre les bords longitudinaux de la rainure 34.

En se reportant aux figures 1 et 2, on constate que le boîtier 2, à l'état suspendu ou accroché à la barrette de support 30 s'étend par son extrémité inférieure 41 jusqu'à un niveau prédéterminé en dessous du bord inférieur 42 de la trappe de visite 3 du candélabre 1. Il est encore à noter qu'à l'état suspendu du boîtier la distance entre la face interne 43 du candélabre et la face avant 44 du couvercle est relativement faible comme l'est la largeur de la trappe de visite 3 par rapport à la largeur du couvercle, de façon à empêcher que le boîtier puisse être saisi manuellement et décroché de la barrette de support 30. Ces mesures constructives excluent également la mise en place en dessous du bord inférieur du couvercle, par exemple d'un levier prenant appui sur le bord inférieur 42 de la trappe de visite 3. Ainsi, bien que le boîtier 2 soit ouvert à son extrémité inférieure le dispositif de connexion électrique à l'intérieur du boîtier est pratiquement inaccessible de l'extérieur. Par conséquent, le boîtier satisfait aux normes de sécurité et protection électrique relatives à un boîtier fermé en bas.

Pour accéder à l'intérieur du boîtier 2 ou pour pouvoir décrocher celui-ci de sa barrette de support 30, il faut auparavant enlever le couvercle 5 à l'aide d'un outil spécial représenté en traits mixtes à la figure 5. Cet outil qui porte le nombre de référence 46 est réalisé sous forme d'une pince en forme d'un U comportant deux branches parallèles 47 dont les extrémités libres 48 sont recourbées vers l'intérieur de façon à enfermer avec les branches 47 un angle aigu, par exemple de l'ordre de 45 degrés.

Comme il ressort de la figure 6, l'outil 46 peut venir en prise par ses éléments de crochets 48 derrière la branche libre de la nervure en V 9 correspondant du couvercle 5 qui s'étend sensiblement parallèlement à l'élément de crochet 48. Etant donné que les branches reliées aux parois latérales du fond 4 et du couvercle 5 des nervures en V 8 et 9 présentent des angles d'inclinaison avec ses parois qui sont supérieurs à 90 degrés et avantageusement de 135 degrés, une force exercée à la base 49 formant poignée de l'outil 46 dans la direction de la flèche F, avec les éléments de crochet 48 en prise derrière les nervures 9 du couvercle, provoquerait l'écartement des parois latérales du couvercle et le désengagement de la nervure 9 du couvercle 5 de l'arrière de la nervure 8 du fond 4 et des évidements 24 dans les parois latérales du couvercle 5 des éléments de crochets 23 à l'extrémité des pattes de verrouillage 22 situées à la base du chapeau 6.

En se reportant à nouveau à la figure 1, on constate que l'espace 51 entre la face extérieure latérale du boîtier 2 et la paroi interne du candélabre 1 est suffisant pour faire passer plusieurs câbles de lampes tels que celui représenté en 52, ce qui permet l'introduction dans le boîtier 2 de câbles provenant d'en haut du candélabre, à travers l'extrémité inférieure ouverte du boîtier. La structure à pente du chapeau 6 facilite une telle manoeuvre. En effet, l'extrémité libre d'un câble à introduire ainsi aura de forte chance de venir au contact des surfaces 15 et 16 en pente du chapeau, qui auront pour effet de dévier l'extrémité du câble dans l'espace 51. Cette extrémité sera facile à saisir sans qu'il soit nécessaire de démonter le boîtier 2 dont seulement le couvercle a été enlevé auparavant. Le câble 52 est ensuite introduit par l'extrémité inférieure ouverte 41 du boîtier 2 en formant une boucle.

La formation de cette boucle 53 présente l'avantage supplémentaire que l'eau de condensation se formant à l'intérieur du candélabre et ruisselant le long du câble gouttera au niveau de la boucle 53 et ne pénétrera pas à l'intérieur du boîtier. Cette disposition de montage est favorable car elle évite d'utiliser des presse-étoupe pour le passage des câbles au travers du chapeau 6, et l'apport d'humidité à l'intérieur du boîtier s'en trouve réduit.

Le boîtier 2 abrite habituellement des matériels électriques dégageant un excès de chaleur, ce qui nécessite une importante ventilation. Ce problème est résolu grâce aux surfaces latérales verticales 17, 18 pourvues des ouies 19 qui augmentent considérablement la surface de ventilation. Les ouies 19 peuvent avantageusement être protégées des eaux de ruissellement par un débordement latéral du toit formé par les surfaces en pente 14 et 15.

De nombreuses modifications peuvent être apportées à la structure qui vient d'être décrite sans sortir du cadre de l'invention. Ainsi les nervures d'assemblage et la configuration des pattes de verrouillage portées par le chapeau peuvent avoir des formes différentes. Il importe seulement que ces éléments puissent permettre l'enlèvement du couvercle par un outil spécifique du type décrit. La forme du dispositif d'accrochage du boîtier à la barrette de support du candélabre peut présenter toute autre forme assurant un accrochage facile du boîtier et opposant une forte résistance au décrochage de celui-ci.

Il ressort de la description qui vient d'être faite du boîtier selon l'invention, que celui-ci bien qu'étant ouvert à son extrémité inférieure présente les mêmes qualités de sécurité que les boîtiers fermés, dans la mesure où le dispositif électrique à l'intérieur du boîtier est pratiquement inaccessible de l'extérieur grâce aux mesures constructives qui ont été décrites. L'accès à ces dispositifs ainsi que le décrochage du boîtier n'est possible qu'avec un outil spécial, ce qui exclut tout risque d'un accès accidentel au dispositif électrique à l'intérieur du boîtier. La forme du chapeau permet de tirer un bénéfice maximum de l'ouverture à l'extrémité inférieure du boîtier étant donné qu'elle permet le passage des câbles venant d'en haut du candélabre par en bas dans le boîtier.

## Revendications

1. Boîtier isolant de connexion électrique, montable notamment dans un support de lampadaire tel qu'un candélabre d'éclairage ou un poteau creux, comportant au moins une trappe de visite au niveau de l'endroit où le boîtier est suspendu à l'intérieur du support de lampadaire à un moyen de suspension fixe à l'intérieur du support, par l'intermédiaire d'un dispositif d'accrochage solidaire du boîtier, ce dernier étant adapté pour enfermer le dispositif électrique au réseau d'alimentation en énergie électrique et étant ouvert à son extrémité inférieure située à une distance prédéterminée en dessous du bord inférieur de la trappe de visite, caractérisé en ce que le dispositif d'accrochage (31) est pourvu de moyens de verrouillage du boîtier (2) sur le moyen de suspension (30), qui s'opposent à un mouvement ascendant du boîtier à l'intérieur du support de lampadaire (1), mais sont susceptibles de s'effacer lorsque la force ascendante dépasse une valeur prédéterminée importante.

2. Boîtier selon la revendication 1, caractérisé en ce que le dispositif d'accrochage (31) est fixé à la surface externe de la paroi arrière (35) du boîtier et comprend une partie formant crochet en forme d'une boucle ouverte (36), en un matériau souple, dont l'extrémité libre présente la forme générale d'un V avec l'arête orientée vers le boîtier, la branche (37) du V qui fait partie de la boucle et vient en prise en-dessous de l'organe de suspension (30) lors du décrochage du boîtier a un angle d'inclinaison par rapport à la direction du mouvement d'accrochage, qui est plus grand que celui de la branche libre (38) du V, de façon que la branche (37) faisant partie de la boucle ne s'efface que sous l'effet d'une force de décrochage relativement importante, tandis que la branche libre (38) venant en contact au-dessus de l'organe de suspension lors de l'accrochage du boîtier est susceptible de s'effacer relativement facilement.

3. Boîtier isolant selon la revendication 2, caractérisé en ce que le crochet est formé par une lame en un matériau souple comportant une portion rectiligne (33) par laquelle elle est fixée au boîtier et une partie (36) configurée en boucle d'accrochage ouverte.

4. Boîtier selon l'une des revendications précédentes, caractérisé en ce qu'il comprend une partie arrière formant le fond (4) du boîtier, et une partie avant formant le couvercle (5) du boîtier, le couvercle (5) et le fond (4) sont susceptibles d'être assemblés amoviblement le long de leurs bords longitudinaux sensiblement parallèles à l'axe du support de lampadaire (1), et en ce que la distance entre la face avant du couvercle (5) et la face interne (43) de la zone du support de candélabre qui entoure la trappe de visite (3) est faible de façon à empêcher le soulèvement du boîtier à l'aide d'un outil passant à travers la trappe de visite pour venir en prise en-dessous du boîtier (2) tant que le couvercle (5) est monté sur le fond (4).

5. Boîtier selon la revendication 4, caractérisé en ce que la largeur du couvercle (5) par rapport à la largeur de la trappe de visite (3) est faible de façon que le couvercle (5) n'est démontable du fond (4) du boîtier qu'à l'aide d'un outil spécial (46) en forme d'une pince ayant deux branches (47) qui sont susceptibles de pénéter à l'intérieur du support de candélabre (1) à travers la trappe de visite (3) et portent à leurs extrémités des moyens de désassemblage du couvercle (5) et du fond (4).

6. Boîtier selon les revendications 4 et 5, caractérisé en ce que les bords longitudinaux du couvercle (5) comportent des moyens (9) par lesquels ils viennent en prise derrière des moyens de verrouillage complèmentaires (8) prévus aux bords longitudinaux du fond (4), lorsque ce dernier et le couvercle sont assemblés, et en ce que les moyens de désassemblage précités de l'outil (46) sont formés par des éléments en forme de crochet (48) adaptés pour élastiquement écarter les bords longitudinaux du couvercle (5), perpendiculairement aux parois latérales du couvercle, de façon à permettre le désengagement des moyens de verrouillage (9) du couvercle de derrière les moyens (8) du fond (4) en réponse à une force de traction exercée sur l'outil dans la direction (F) vers l'extérieur de la trappe de visite.

7. Boîtier isolant selon l'une des revendications précédentes, caractérisé en ce qu'il comporte un chapeau (6) fermant le boîtier à son extrémité supérieure et en ce que le chapeau (6) présente une surface supérieure en forme de toit (12) comprenant des surfaces en pente (14, 16) de glissement et de déviation latérale d'une extrémité d'un câble (52) provenant du haut du lampadaire et venant en contact avec le chapeau, vers l'espace (51) à côté du boîtier (2).

8. Boîtier selon l'une des revendications 5 à 7, caractérisé en ce que le chapeau (6) comporte des moyens de fixation (21) au fond (5) du boîtier et des moyens de fixation amovible (22) au couvercle (5), qui sont adaptés pour permettre la séparation du couvercle, du chapeau (6) lors du démontage du couvercle du fond (4) à l'aide de l'outil précité (46).

9. Boîtier selon l'une des revendications 7 ou 8, caractérisé en ce que le chapeau (6) comprend deux surfaces en pente (14, 15) qui se joignent au sommet du toit en formant une arête sensiblement horizontale (16) et, perpendiculairement à ladite arête aux deux côtés du toit, des parois sensiblement verticales (17, 18) comprenant avantageusement des ouies de ventilation (19).

10. Boîtier selon l'une des revendications 7 à 9, caractérisé en ce que le câble (21) venant d'en haut et pénétrant dans le boîtier (2) dans la partie inférieure (41) de celui-ci forme au niveau de cette extrémité inférieure une boucle (53) empêchant les eaux de ruissellement s'écoulant le long du câble de parvenir à l'intérieur du boîtier.
